# EUROPÄISCHE PATENTSCHRIFT

(11) **EP 3 720 715 B1**
(45) Veröffentlichungstag und Bekanntmachung des Hinweises auf die Patenterteilung: **04.10.2023**
(21) Anmeldenummer: 18815633.5
(22) Anmeldetag: 05.12.2018
(51) Int. Cl.: B41F 15/20, B41F 17/00, B41F 17/24, B41F 21/00, B41J 11/00, B41J 11/06, B41J 13/00, B65H 29/24, B65H 5/22, H05K 3/00

(54) **MASCHINE ZUM VERARBEITEN TAFELFÖRMIGEN SUBSTRATES MIT EINEM VERLAGERBAREN SAUGTISCH**
MACHINE FOR PROCESSING A TABULAR SUBSTRATE WITH A MOVABLE VACUUM TABLE
MACHINE POUR LE TRAITEMENT D'UN SUBSTRAT EN FORME DE PLAQUE COMPRENANT UNE TABLE ASPIRANTE DÉPLAÇABLE

(30) Priorität: 08.12.2017 DE 102017222254
(43) Veröffentlichungstag der Anmeldung: 14.10.2020
(73) Patentinhaber: Koenig & Bauer MetalPrint GmbH, 70435 Stuttgart (DE)
(72) Erfinder: GERICKE, Stephan, 73760 Ostfildern (DE); KIRSCH, Klaus, 72531 Hohenstein (DE)
(74) Vertreter: Koenig & Bauer AG
(86) Internationale Anmeldenummer: PCT/EP2018/083650
(87) Internationale Veröffentlichungsnummer: WO 2019/110661

(56) Entgegenhaltungen:
- DE-A1-102006 012 895
- DE-A1-102009 048 928
- DE-A1-102016 106 706
- US-B1- 6 422 548

## Beschreibung

Die Erfindung betrifft eine Maschine zum Verarbeiten tafelförmigen Substrates mit einem verlagerbaren Saugtisch.

Aus der DE 296 07 898 U1 ist ein Saugtisch für den Offsetdruck bekannt, wobei der Saugtisch eine Grundsaugkammer enthält, deren Größe in etwa dem minimalen Format der Vorlage entspricht, und um deren Umfang Saugkammern angeordnet sind, wobei diese Kammern über kleine Kanäle miteinander verbunden sind, die die Drosselstellen im Saugleitungssystem bilden. Dies soll ausreichendes Vakuum an den Saugöffnungen zur Bogenfixierung ohne zusätzlichen mechanischen oder elektrischen Verstellaufwand gewährleisten.

Aus der DE 10 2006 012 895 A1 ist eine Vorrichtung zum Ansaugen von Werkstücken bekannt, durch welche Gegenstände angehoben und an einen anderen Ort verbracht werden können. Dabei wird die gesamte Saugplatte mit einem einzigen Schieber bestückt. Um die Saugplatte individuell an einer Vielzahl von Gegenständen einsetzen zu können ist der Schieber auswechselbar an der Saugplatte befestigt.

Aus der EP 3 042 767 B1 ist eine Saugfläche zum Fixieren eines Bogens auf einer Bogenauflagefläche in einer Bogen verarbeitenden Maschine bekannt, wobei unterhalb der Bogenauflagefläche zwei Schieber mit jeweils einem eine in Reihen und Zeilen angeordnete Vielzahl von Saugöffnungen aufweisenden Umfangsraster und Seitenraster vorgesehen sind. Nachteilig an dieser Lösung ist, dass die Schieber großflächig ausgebildet sind und damit entsprechende Führungen vorgesehen sein müssen. Eine Automatisierung ist nicht vorgesehen.

Aus der US 6,422,548 B1 ist ein einstellbarer Vakuumtisch bekannt, wobei fünf verschiedene Ausführungsbeispiele zur Einstellung gezeigt sind.

Der Erfindung liegt die Aufgabe zugrunde, eine alternative tafelförmiges Substrat verarbeitende Maschine mit einem verlagerbaren Saugtisch zu schaffen. Insbesondere soll auch eine Automatisierung eines Einstellprozesses und/oder eine schnellere Formateinstellung des Saugtisches einer tafelförmiges Substrat verarbeitenden Maschine, beispielsweise einer Digital-Druckmaschine, erzielt werden.

Erfindungsgemäß wird die Aufgabe durch eine Vorrichtung mit den Merkmalen des unabhängigen Vorrichtungsanspruches gelöst. Vorteilhafte Ausgestaltungen ergeben sich aus den Unteransprüchen, der Beschreibung und den Zeichnungen.

Die Erfindung hat den Vorteil, dass eine alternative tafelförmiges Substrat verarbeitende Maschine mit einem verlagerbaren Saugtisch geschaffen wird. Insbesondere wird auch eine Automatisierung eines Einstellprozesses und/oder eine schnellere Formateinstellung des Saugtisches einer tafelförmiges Substrat verarbeitenden Maschine, beispielsweise einer Druckmaschine, erzielt. Damit kann eine Anpassung des Saugtisches an das Format des tafelförmigen Substrates erfolgen. Eine entsprechende tafelförmiges Substrat verarbeitende Maschine kann beispielsweise eine Digital-Druckmaschine mit einem solchen verlagerbaren Saugtisch zum Bedrucken und/oder Lackieren von Tafeln, insbesondere Blechtafeln, sein.

In bevorzugter Ausführungsform kann vorteilhaft eine verbesserte Bearbeitung des Substrates erfolgen, da störende Luftströmungen im Bereich des Saugtisches verringert bzw. vermieden werden können. Beispielsweise kann eine Bearbeitung des Substrates durch Non-Impact-Verfahren bzw. im Ink-Jet erfolgen, wobei vorteilhafterweise der Tropfenflug verbessert bzw. stabilisiert werden kann. Gerade in Randbereiches des Substrates kann damit ein verbesserter Tropfenflug und damit eine verbesserte Qualität erzielt werden.

Beispielsweise kann der Saugtisch bzw. Vakuumtisch in einer Digital-Druckmaschine insbesondere zum Bedrucken von Tafeln, insbesondere Blechtafeln, eingesetzt werden. Dabei können besonders bevorzugt die Saugöffnungen des Saugtisches außerhalb der Tafelfläche bei variabler Tafelgröße geschlossen werden, d. h. auch wenn die Tafelgröße kleiner als die maximale Saugfläche des Saugtisches ist. Insbesondere kann dabei der Tropfenflug eines Inkjet-Kopfes im Randbereich des Substrates, beispielsweise der Tafel, nicht mehr durch die durch die Saugöffnungen bedingten Luftströmungen negativ beeinflusst werden, so dass eine verbesserte Druckqualität des Substrates, insbesondere der Tafel, erzielt wird.

In einer Weiterbildung können die Schieber bzw. Lochschieber als beispielsweise rastende insbesondere bistabile Elemente ausgebildet werden, womit der Saugtisch bzw. Vakuumtisch ohne bzw. ohne mitbewegte Aktuatoren ausgeführt sein kann. Das Verschieben bzw. Verlagern der Schieber kann beispielsweise in der Grundstellung durch ortsfeste Stellelemente, beispielsweise ortsfeste Pneumatik-Zylinder, in den Gestellwänden erfolgen.

Weiterbildend ist es auch möglich, den Saugtisch in einer bspw. x-Richtung gegen eine Leiste zu verfahren, deren Länge formatverstellbar ist und damit die gewünschte Anzahl an Schiebern bzw. Lochschiebern verstellt, sobald der Saugtisch in eine Schaltposition fährt. Damit können zumindest die in Vorschubrichtung verlagerbaren Schieber einfach verlagert werden. Der Vorteil einer derartigen Verstellung liegt insbesondere darin, dass keine Stellglieder bzw. Aktoren mit dem Saugtisch mitbewegt werden müssen und die bewegte Masse entsprechend reduziert wird.

Im Folgenden soll die Erfindung beispielhaft erläutert werden. Die dazugehörigen Zeichnungen stellen dabei schematisch dar:
- Fig. 1:: Perspektivische Ansicht einer Digital-Druckmaschine;
- Fig. 2:: Weitere perspektivische Ansicht der Digital-Druckmaschine;
- Fig. 3:: Weitere perspektivische Ansicht der Digital-Druckmaschine;
- Fig. 4:: Funktionszeichnung der Digital-Druckmaschine;
- Fig. 5:: Saugtisch mit Schiebern außerhalb des minimal zu verarbeitenden Formats;
- Fig. 6:: Vergrößerte Ansicht des Saugtisches mit Führungsnuten für die Schieber;
- Fig. 7:: Ausschnitt des Saugtisches mit von Pneumatikzylindern verstellbaren Schiebern.

Die Fig. 1 zeigt in einer perspektivischen Darstellung beispielhaft eine Maschine zum Bearbeiten eines Substrates mit mindestens einer in einem Gehäuse 8 angeordneten Einrichtung 1, 2, 3, 4 zum berührungslosen Auftragen eines Mediums, insbesondere einer Druckfarbe, und/oder eines Beschichtungsstoffes auf das Substrat und mit einer das Substrat in einer Vorschubrichtung T relativ zu der mindestens einen Einrichtung 1, 2, 3, 4 bewegenden von Gestellen 5 gehaltenen Fördereinrichtung 6. Die Fördereinrichtung 6 weist insbesondere endlos umgeführte Zugmittel auf, die an einem Saugtisch 7 angreifen. Das Substrat kann ein flächig ausgebreiteter Träger, Stoff oder ein Material sein. Insbesondere ist das Substrat in der Drucktechnik das zu bedruckende Material, d. h. der Bedruckstoff, z. B. ein Druckbogen oder eine Blechtafel. Insbesondere kann das Substrat beispielsweise in der Materialwirtschaft auch das zu behandelnde Material, beispielsweise ein tafelförmiges Material bzw. eine Grundplatte sein. Das Substrat kann beispielsweise in der Elektronikfertigung auch eine Unterlage sein, auf der elektronische Bauelemente, z. B. Halbleiterchips zur Kontaktierung ihrer Anschlüsse befestigt werden, z. B. eine Leiterplatte.

Insbesondere ist die mindestens eine Einrichtung 1, 2, 3, 4 zum berührungslosen Auftragen des Mediums, insbesondere der Druckfarbe, als ein in einem Inkjetdruckverfahren druckender Druckkopf und/oder die mindestens eine Einrichtung 1, 2, 3, 4 zum berührungslosen Auftragen des Beschichtungsstoffes als ein Lackierwerk ausgebildet. Dabei kann der Lack ein flüssiger oder auch pulverförmiger Beschichtungsstoff sein, der dünn auf das Substrat aufgetragen und ggf. durch chemische oder physikalische Vorgänge, z. B. durch Verdampfen eines Lösungsmittels, zu einem durchgehenden festen Film aufgebaut wird. Die mindestens eine Einrichtung 1, 2, 3, 4 ist insbesondere jeweils quer zur Vorschubrichtung T des auf dem Saugtisch 7 aufliegenden Substrates bewegbar, insbesondere fernpositionierbar, z. B. motorisch positionierbar, angeordnet. Das zu bearbeitende Substrat ist z. B. als ein Druckbogen aus Papier oder aus einem Kunststoff oder als eine insbesondere metallische Tafel oder als ein flacher Körper mit mindestens einer ebenen Bearbeitungsfläche ausgebildet.

Bevorzugt ist eine oder sind mehrere der Einrichtungen 1, 2, 3, 4 gemeinsam in dem Gehäuse 8 an einer sich quer zur Vorschubrichtung T des Saugtisches 7 angeordneten Traverse 9 bewegbar, insbesondere verfahrbar angeordnet, um entlang der betreffenden Traverse 9 entsprechend den sich aus dem beabsichtigten Bearbeitungsprozess ergebenden Anforderungen nacheinander unterschiedliche Positionen einnehmen zu können. Die Einrichtungen 1, 2, 3, 4 können dabei beispielsweise mittels des Gehäuses 8 quer zur Vorschubrichtung T und/oder in ihrer Höhenlage verfahren werden. Beispielsweise können die Einrichtungen 1, 2, 3, 4 an der Traverse 9 an einer oder bevorzugt beiden Seiten nach außerhalb des Gestells 5 verlagert werden. Bei einer Verwendung von mehreren dieser Einrichtungen 1, 2, 3, 4 kann jede dieser Einrichtungen 1, 2, 3, 4 eine z. B. andersfarbige Druckfarbe oder einen anderen Lack auf das betreffende Substrat auftragen. Das Gehäuse 8 mit den Einrichtungen 1, 2, 3, 4 ist insbesondere quer zur Vorschubrichtung T des betreffenden Substrates insbesondere durch eine Fernbetätigung vorzugsweise beliebig positionierbar, wobei diese Positionierung entsprechend den sich aus dem beabsichtigten Bearbeitungsprozess ergebenden Anforderungen z. B. mittels einer Steuerung automatisch erfolgt.

Die Fig. 2 zeigt eine weitere perspektivische Ansicht. Je nach der Form des zu bearbeitenden Substrates kann die Fördereinrichtung 6 in Vorschubrichtung T eine Länge von mehreren Metern, z. B. mehr als 3 m, aufweisen. Auch eine sich quer zur Vorschubrichtung T erstreckende Breite der Fördereinrichtung 6 kann mehr als 1 m betragen. Der Saugtisch 7 der Fördereinrichtung 6 weist eine das zu verarbeitende Substrat tragende insbesondere ebene Oberfläche auf, welche zumindest in einem jeweiligen Arbeitsbereich A der mindestens einen Einrichtung 1, 2, 3, 4 horizontal ausgerichtet gehalten bzw. geführt ist. Der Saugtisch 7 kann derart beispielsweise seitlich geführt sein, dass während der Bearbeitung des Substrates ein nur sehr geringer Spalt von z. B. 3 mm oder weniger, insbesondere von nur etwa 0,5 mm, zwischen der mindestens einen Einrichtung 1, 2, 3, 4 und der Substratoberfläche gleichbleibend eingehalten ist, um eine gute Bearbeitungsqualität für das Substrat herzustellen. Die Einhaltung dieser Anforderung wird unter anderem durch eine geringe Toleranz bezüglich der Ebenheit der das Substrat tragenden Oberfläche des Saugtisches 7 unterstützt.

Die Fig. 3 zeigt eine weitere perspektivische Ansicht, wobei der Saugtisch 7 der Fördereinrichtung 6 in einem z. B. tischförmigen Gestell 5 angeordnet ist. Das Gestell 5 enthält insbesondere ein Paar zueinander parallele vertikal angeordnete Gestellwände, wobei der Saugtisch 7 zwischen diesen Gestellwänden angeordnet ist. Der Saugtisch 7 kann dabei insbesondere im Bereich der oberen Kanten der Gestellwände angeordnet sein. Beispielsweise kann der bevorzugt geradlinig bzw. horizontal verlagerbare Saugtisch 7 im Bereich der oberen Kanten der Gestellwände angeordnet, gelagert und/oder geführt sein, wobei der Saugtisch 7 auch mittels Luftlagerung gegenüber dem Gestell 5 der Maschine gelagert bzw. geführt sein kann. In dem Gestell 5 sind vorzugsweise zwischen den Gestellwänden voneinander beabstandete insbesondere zueinander parallele Umlenkmittel der Fördereinrichtung 6 angeordnet. Bevorzugt ist eine antreibbare Antriebswelle 10 vorgesehen, der im Bereich der Gestellwände Antriebsräder 11 zugeordnet sind. Die Antriebsräder 11 sind dabei insbesondere koaxial zueinander und beabstandet voneinander der Antriebswelle 10 fest zugeordnet. Beispielsweise können die Antriebsräder 11 Kettenräder oder Zahnräder sein.

Bevorzugt in gleicher Höhe ist auf der gegenüberliegenden Seite eine Umlenkwelle 12 zwischen den Gestellwänden parallel zur Antriebswelle 10 angeordnet, welcher im Bereich der Gestellwände Umlenkräder 13 zugeordnet sind. Die Umlenkräder 13 sind dabei insbesondere koaxial zueinander und beabstandet voneinander der Umlenkwelle 12 insbesondere fest zugeordnet. Beispielsweise können die Umlenkräder 13 entsprechend Kettenräder oder Zahnräder sein. Über die Antriebsräder 11 und die Umlenkräder 13 sind die endlosen Zugmittel gelegt. Die Zugmittel können entsprechend beispielsweise endlose Ketten oder Riemen, insbesondere Zahnriemen, sein. Die Zugmittel können weiter an den Gestellwänden geführt sein. Zwischen den Antriebsrädern 11 und den Umlenkrädern 13 werden von den zwei parallel zueinander angeordneten Zugmitteln obere bevorzugt horizontal ausgerichtete Arbeitstrume 14 gebildet, welchen der Saugtisch 7 zugeordnet ist. Von den oberen bevorzugt horizontalen Arbeitstrumen 14 wird der Saugtisch 7 von den Zugmitteln horizontal angetrieben. Die Antriebswelle 10 und die mit dieser verbundenen Antriebsräder 11 werden vorzugsweise von einem insbesondere regelbaren Elektromotor 15 ggf. über ein Getriebe 16 angetriebenen. Alternativ können die Antriebsräder 11 auch separat angetrieben sein.

Die Fig. 4 verdeutlicht in einem vereinfachten Funktionsdiagramm beispielhaft die Funktionsweise der Maschine zum Bearbeiten eines Substrates, z. B. einer insbesondere massereichen Tafel mit z. B. mehreren Kilogramm Masse oder eines insbesondere großformatigen, d. h. größer als DIN A0, ausgebildeten Druckbogens. Der Vorschub des Substrates erfolgt mittels des Saugtisches 7 von einer Startposition 17 in Vorschubrichtung T unter den Einrichtungen 1, 2, 3, 4 bis in eine Ausschubposition 18. Jedoch kann auch eine zumindest in dem Arbeitsbereich A der mindestens einen Einrichtung 1, 2, 3, 4 bidirektionale vorzugsweise jeweils translatorische Bewegung des das betreffende Substrat tragenden Saugtisches 7 vorgesehen sein, so dass das betreffende Substrat sowohl bei einer Vorwärtsbewegung als auch bei einer Rückwärtsbewegung des Saugtisches 7 jeweils relativ zu der betreffenden mindestens einen Einrichtung 1, 2, 3, 4 derart positioniert ist, dass das Substrat von der betreffenden Einrichtung 1, 2, 3, 4 in deren Arbeitsbereich A bearbeitbar ist. Dabei ist z. B. nach jeder Vorwärtsbewegung und/oder nach jeder Rückwärtsbewegung des Saugtisches 7 vorgesehen, dass die mindestens eine Einrichtung 1, 2, 3, 4 quer zur jeweiligen Vorschubrichtung T des betreffenden Substrates jeweils eine neue Position einnimmt, so dass das Substrat von der betreffenden mindestens einen Einrichtung 1, 2, 3, 4 nach jeder Vorwärtsbewegung und/oder nach jeder Rückwärtsbewegung des Saugtisches 7 im Vergleich zu dessen vorangegangener Bewegung lateral versetzt bearbeitet wird.

Das Substrat wird insbesondere und bevorzugt in der Startposition 17 an einem Ende der Fördereinrichtung 6 auf den Saugtisch 7 gelegt oder geschoben. Eine erste Steuereinheit 19 prüft insbesondere beispielsweise mittels eines mit ihr verbundenen vorzugsweise berührungslos arbeitenden Fehlstellensensors 20, ob das auf dem Saugtisch 7 angeordnete Substrat bearbeitungsfähig bereit steht. Dies bedeutet insbesondere, dass das zu bearbeitende Substrat sensorisch auf Fehlstellen untersucht wird, wobei eine Fehlstelle z. B. in einer unerwünschten Überhöhung des Substrates oder in einem umgeknickten Randbereich, z. B. in einer umgeknickten Ecke des Substrates, oder in einem auf dem Substrat angeordneten Fremdkörper bestehen kann. Eine derartige Fehlstelle kann, wenn sie unerkannt bliebe, insbesondere bei einem so geringen Abstand wie z. B. von 0,5 mm zwischen der zu bearbeitenden Fläche des Substrates und der mindestens einen Einrichtung 1, 2, 3, 4 zu einer Betriebsstörung im Bearbeitungsprozess führen. Zumindest wird eine solche Fehlstelle, wenn sie unerkannt bliebe, am zu bearbeitenden Substrat das Bearbeitungsergebnis beeinträchtigen. Wenn eine erkannte Fehlstelle vor Ausführung des Bearbeitungsprozesses vom Substrat z. B. manuell nicht beseitigt werden kann, wird in Folge eines vom Fehlstellensensor 20 an die erste Steuereinheit 19 gesandten Signals ein solches fehlstellenbehaftetes Substrat aus dem Bearbeitungsprozess vorzugsweise automatisch ausgeschleust oder der Bearbeitungsprozess wird z. B. durch einen Stopp der Bewegung des Saugtisches 7 unterbrochen oder beendet. Dieser Fehlstellensensor 20 ist z. B. als ein optischer Sensor ausgebildet, vorzugsweise als ein Lichttaster, insbesondere als ein Laser-Lichttaster, jeweils mit einem sich quer zur Vorschubrichtung T des Substrates erstreckenden, z. B. horizontalen Lichtstrahl oder Lichtband, wobei durch eine Unterbrechung oder Schwächung des Lichtstrahls oder des Lichtbandes eine Fehlstelle des Substrates erkannt wird.

Der Saugtisch 7 wird bevorzugt von den Zugmitteln der Fördereinrichtung 6 alternierend zwischen der Startposition 17 und der Ausschubposition 18 bewegt, wobei im Bereich der Umkehrbewegung Begrenzungsmittel vorgesehen sein können. Beispielsweise können Gummipuffer 21 für den Saugtisch 7 im Bereich der Startposition 17 und/oder der Ausschubposition 18 angeordnet sein. Da der Saugtisch 7 abwechselnd eine Vorwärtsbewegung und eine Rückwärtsbewegung ausführt, ist vorzugsweise ein mit einer Steuerung, bevorzugt der ersten Steuereinheit 19, verbundener Kollisionssensor 22 vorgesehen, welcher die Lage des Saugtisches 7 überwacht. Dabei kann insbesondere die Position des Saugtisches 7 gegenüber einem Gummipuffer 21 überwacht werden. Bevorzugt ist ein Kollisionssensor 22 im Bereich der Startposition 17 und im Bereich der Ausschubposition 18 vorgesehen. In der betreffenden Position des Saugtisches 7, insbesondere der Startposition 17, wird das zu bearbeitende Substrat auf den Saugtisch 7 aufgelegt. Die erste Steuereinheit 19 setzt bevorzugt nach einer Freigabe durch den Fehlstellensensor 20 gegebenenfalls über einen den Elektromotor 15 steuernden Servoumrichter und beispielsweise über das mit der Motorwelle verbundene Getriebe 16 die Antriebsräder 11 und damit die den Saugtisch 7 in Vorschubrichtung T bewegenden Zugmittel in Bewegung.

Eine Steuerung, insbesondere eine zweite Steuereinheit 23, prüft mit einem ebenfalls vorzugsweise berührungslos arbeitenden bevorzugt ortsfest angeordneten Triggersensor 24, wann eine in Vorschubrichtung T vordere Kante des zu bearbeitenden Substrates während der Vorschubbewegung dieses Substrates in den Arbeitsbereich A der mindestens einen Einrichtung 1, 2, 3, 4 eintritt, wobei sich das zu bearbeitende Substrat vorzugsweise mit einer konstanten Geschwindigkeit auf den Arbeitsbereich A der mindestens einen Einrichtung 1, 2, 3, 4 zu bewegt. Mit einem vom Triggersensor 24 insbesondere an die zweite Steuereinheit 23 abgegebenen Signal kann somit die von der mindestens einen Einrichtung 1, 2, 3, 4 auszuführende Bearbeitung des betreffenden Substrates getriggert werden. Bevorzugt ist mit der zweiten Steuereinheit 23 außer dem Triggersensor 24 jeweils auch die mindestens eine Einrichtung 1, 2, 3, 4 zum berührungslosen Auftragen eines Mediums, insbesondere der Druckfarbe, und/oder eines Beschichtungsstoffes verbunden. Die zweite Steuereinheit 23 ist ihrerseits insbesondere für einen bidirektionalen Datenaustausch auch mit der ersten Steuereinheit 19 verbunden. Der Triggersensor 24 ist z. B. als ein optischer Sensor, insbesondere als ein Lichttaster, insbesondere als ein Laser-Lichttaster ausgebildet. Die zweite Steuereinheit 23 steuert vorzugsweise unmittelbar die jeweiligen von der mindestens einen Einrichtung 1, 2, 3, 4 zur Bearbeitung des betreffenden Substrates auszuführenden Arbeitsschritte. Die erste Steuereinheit 19 koordiniert eher übergeordnet das Zusammenspiel aller am Bearbeitungsprozess beteiligten Komponenten in Abhängigkeit von den Signalen, die der Fehlstellensensor 20 und ggf. weitere Sensoren jeweils an die erste Steuereinheit 19 abgeben.

Die Fig. 5 zeigt einen Saugtisch 7 der Maschine mit im Saugtisch 7 in Reihen und Zeilen angeordneten Saugöffnungen 25. Die Saugöffnungen 25 sind an der Oberfläche des Saugtisches 7 vorzugsweise jeweils gleichbeabstandet bzw. gleichmäßig bzw. symmetrisch verteilt angeordnet. In Vorschubrichtung T können beispielsweise neunundfünfzig Zeilen von Saugöffnungen 25 vorgesehen sein. Quer zur Vorschubrichtung T können beispielsweise neunundvierzig Reihen von Saugöffnungen 25 vorgesehen sein. Beispielsweise kann die Formatgröße eines minimal zu verarbeitenden Substrates, insbesondere einer Tafel, 710 mm in Vorschubrichtung T und 510 mm quer zur Vorschubrichtung T betragen. Das minimal zu verarbeitende Format kann dabei beispielweise eine Fläche bedecken, welche fünfunddreißig Zeilen von Saugöffnungen 25 in Vorschubrichtung T und fünfundzwanzig Reihen von Saugöffnungen 25 quer zur Vorschubrichtung T entspricht. Bevorzugt ist die Fläche des minimal zu verarbeitenden Formates einem Randbereich des Saugtisches 7 zugeordnet. Besonders bevorzugt ist die minimal zu verarbeitende Fläche zwei aneinander stoßenden Außenkanten des Saugtisches 7 zugeordnet.

Unterhalb des Saugtisches 7 ist mindestens eine Hohlkammer vorgesehen, die über die Vielzahl von Saugöffnungen 25 mit der zum Tragen des Substrates vorgesehenen Oberfläche des Saugtisches 7 verbunden ist, wobei in der betreffenden Hohlkammer im Vergleich zu einem die Maschine und insbesondere die Fördereinrichtung 6 umgebenden Luftdruck jeweils ein Unterdruck ausgebildet oder zumindest ausbildbar ist, so dass ein auf den mit der Hohlkammer in pneumatischer Verbindung stehenden Saugöffnungen 25 aufliegendes Substrat durch den in der betreffenden Hohlkammer ausgebildeten Unterdruck jeweils an der Oberfläche des Saugtisches 7 vorzugsweise unverschieblich fixierbar d. h. gehalten ist. Zur Ausbildung des Unterdrucks in der mindestens einen betreffenden Hohlkammer ist in Verbindung mit der Fördereinrichtung 6 vorzugsweise mindestens eine mit der betreffenden Hohlkammer zusammenwirkende Unterdruckkammer mit einem Saugkanal vorgesehen, wobei die Unterdruckkammer z. B. mittels einer an den Saugkanal angeschlossenen Pumpe evakuiert oder zumindest evakuierbar ist. Der Unterdruck ist vorzugsweise zuschaltbar oder abschaltbar, z. B. durch eine entsprechende Betätigung der Pumpe oder eines Ventiles, um ein einfaches Fixieren oder Lösen des Substrates von der Oberfläche des Saugtisches 7 zu ermöglichen.

Der Saugtisch 7 weist insbesondere außerhalb des minimal von der Maschine zu verarbeitenden Formates angeordnete Schieber 26, 27 auf. Mehreren Zeilen von Saugöffnungen 25 und/oder mehreren Reihen von Saugöffnungen 25 sind dabei jeweils Schieber 26, 27 zum Öffnen und Schließen der Saugöffnungen 25 zugeordnet. Dabei sind mindestens zwei oder mehr Schieber 26 zum Öffnen und Schließen von Reihen von Saugöffnungen 25 parallel zueinander verlagerbar gelagert und/oder mindestens zwei oder mehr Schieber 27 zum Öffnen und Schließen von Zeilen von Saugöffnungen 25 parallel zueinander verlagerbar gelagert. Der Saugtisch 7 kann dabei beispielsweise vierundzwanzig Schieber 26 zur Betätigung der Saugöffnungen 25 in Vorschubrichtung T und/oder vierundzwanzig Schieber 27 zur Betätigung der Saugöffnungen 25 quer zur Vorschubrichtung T aufweisen. Insbesondere weisen alle Schieber 26, 27 gleichbeabstandete und/oder im Abstand der Saugöffnungen 25 angeordnete Durchbrüche auf. Die Öffnungen der Durchbrüche an Oberseite und Unterseite der Schieber 26, 27 sind bevorzugt deckungsgleich angeordnet. Die Durchbrüche können beispielsweise Bohrungen sein. Bevorzugt sind die Durchbrüche eines, mehrerer oder aller Schieber 26, 27 kreisrund und/oder mit gleichem Durchmesser ausgeführt.

Die Schieber 26, 27 sind beispielsweise der das Substrat tragenden Oberfläche des Saugtisches 7 zugeordnet oder parallel zu dieser angeordnet. Beispielsweise können die Schieber 26, 27 von einer Deckplatte überdeckt sein, welche weiter die Oberfläche des Saugtisches 7 zur Auflage des Substrates bilden kann. Eine Deckplatte kann beispielsweise mittels Schraubverbindung befestigt sein und die Saugöffnungen 25 des Saugtisches 7 in Zeilen bzw. Reihen enthalten. Insbesondere erfolgt bei Verlagerung eines jeweiligen Schiebers 26, 27 gegenüber der Oberfläche des Saugtisches 7 ein bevorzugt gleichzeitiges und insbesondere vollständiges öffnen bzw. schließen aller Saugöffnungen 25 einer jeweiligen Reihe oder Zeile. Insbesondere können die den Reihen von Saugöffnungen 25 zugeordneten Schieber 26 und die den Zeilen von Saugöffnungen 25 zugeordneten Schieber 27 bei einer Verlagerung bevorzugt unmittelbar aufeinander gleiten.

Bevorzugt ist einem, mehreren oder allen Schiebern 26, 27 ein separat ansteuerbarer Aktor zugeordnet, wobei ein solcher Aktor zur Verlagerung des jeweiligen Schiebers 26, 27 gegenüber den Saugöffnungen 25 des Saugtisches 7 ausgebildet ist. Beispielweise können alle den Reihen und/oder Zeilen von Saugöffnungen 25 außerhalb des minimal zu verarbeitenden Formates zugeordneten Schieber 26, 27 aktorisch betätigt werden. Besonders bevorzugt können die Aktoren als Pneumatikzylinder mit einen Hub von zumindest annähernd 10 mm ausgebildet sein. Die Pneumatikzylinder können dabei von einer Ventilinsel mit beispielsweise achtundvierzig einzeln schaltbaren Ventilen angesteuert werden, die insbesondere auf der Unterseite des Saugtisches 7 angebracht ist und bevorzugt eine CAN-Bus-Schnittstelle besitzt. Die Aktoren werden bevorzugt derart angesteuert, dass die Saugöffnungen 25 des Saugtisches 7 im stromlosen Zustand offen sind, d. h. eine Saugwirkung bei angelegtem Unterdruck entfalten.

Die Fig. 6 zeigt eine vergrößerte Ansicht des Saugtisches 7 mit Nuten 28 zum Führen der Schieber 26 zum Öffnen und Schließen der in Reihen angeordneten Saugöffnungen 25 und Nuten 29 zum Führen der Schieber 27 zum Öffnen und Schließen der in Zeilen angeordneten Saugöffnungen 25. Dabei weist der Saugtisch 7 insbesondere Nuten 28 einer ersten Tiefe und orthogonal dazu Nuten 29 einer zweiten von der ersten Tiefe abweichenden Tiefe von einer Oberfläche des Saugtisches 7 zum Führen der Schieber 26, 27 auf. Die Nuten 28, 29 sind jeweils parallel bzw. orthogonal zueinander angeordnet und führen die jeweiligen Schieber 26, 27 parallel zur Oberfläche des Saugtisches 7.

Die Fig. 7 zeigt einen Ausschnitt des Saugtisches 7 mit aktorisch, beispielsweise von Pneumatikzylindern, verstellbaren Schiebern 26, 27. Die Schieber 26, 27 werden dabei von den Aktoren gegen eine Feder 30 verlagert. Beispielsweise kann jedem Schieber 26, 27 jeweils eine separate Feder 30 zugeordnet sein. Die Federn 30 können sich beispielsweise gegen eine gemeinsame am Saugtisch 7 fixierte Leiste abstützen. Insbesondere werden die Schieber 26, 27 von den Federn 30 in eine Stellung bewegt bzw. in dieser gehalten, in der sich die Durchbrüche der Schieber 26, 27 mit den Saugöffnungen 25 überdecken, d. h. eine Saugwirkung durch die vom Schieber 26, 27 freigegebenen Saugöffnungen 25 erfolgt. Bei Betätigung eines jeweiligen Aktors wird der betreffende Schieber 26, 27 gegen die Federkraft der Feder 30 verlagert, so dass die Überdeckung der Durchbrüche zu den Saugöffnungen 25 aufgehoben wird, d. h. keine Saugwirkung an den vom Schieber 26, 27 bedeckten Saugöffnungen 25 mehr anliegt.

Der Saugtisch 7 kann durch die unabhängige Verlagerung mindestens zweier parallel zueinander verlagerbarer Schieber 26, 27 auf das von der Maschine zu verarbeitende Substratformat eingestellt werden. Dabei können auch mehrere kleinere Substrate gleichzeitig auf dem Saugtisch 7 fixiert werden. Die Verschiebung der mindestens zwei oder auch mehr Schieber 26, 27 bzw. die Verschiebung mehrerer orthogonal, d. h. rechtwinklig zueinander verlagerbar angeordneter Schieber 26, 27 erfolgt insbesondere aktorisch bzw. fernverstellbar. Ein jeweiliger Schieber 26, 27 wird bevorzugt nur zum Schließen der Saugöffnungen 25 insbesondere vom Aktor verschoben, so dass ohne Betätigung der Schieber 26, 27 die Saugöffnungen 25 eine Saugwirkung entfalten. Alternativ kann dies aber auch andersrum erfolgen.

### Aufstellung der verwendeten Bezugszeichen

- 1: Druckeinrichtung
- 2: Druckeinrichtung
- 3: Druckeinrichtung
- 4: Druckeinrichtung
- 5: Gestell
- 6: Fördereinrichtung
- 7: Saugtisch
- 8: Gehäuse
- 9: Traverse
- 10: Antriebswelle
- 11: Antriebsrad
- 12: Umlenkwelle
- 13: Umlenkrad
- 14: Arbeitstrum
- 15: Elektromotor
- 16: Getriebe
- 17: Startposition
- 18: Ausschubposition
- 19: erste Steuereinheit
- 20: Fehlstellensensor
- 21: Gummipuffer
- 22: Kollisionssensor
- 23: zweite Steuereinheit
- 24: Triggersensor
- 25: Saugöffnung
- 26: Schieber in Vorschubrichtung
- 27: Schieber quer zur Vorschubrichtung
- 28: Nut in Vorschubrichtung
- 29: Nut quer zur Vorschubrichtung
- 30: Feder
- T: Vorschubrichtung
- A: Arbeitsbereich

## Patentansprüche

1. Maschine zum Verarbeiten tafelförmigen Substrates mit einem verlagerbaren Saugtisch (7),
wobei der Saugtisch (7) mit einem Unterdruckerzeuger verbundene in Reihen und Zeilen angeordnete Saugöffnungen (25) aufweist,
wobei mehreren Reihen von Saugöffnungen (25) jeweils Schieber (26) zum Öffnen und Schließen der Saugöffnungen (25) und mehreren Zeilen von Saugöffnungen (25) jeweils Schieber (27) zum Öffnen und Schließen der Saugöffnungen (25) zugeordnet sind,
**dadurch gekennzeichnet,**
**dass** der Saugtisch (7) Nuten (28) einer ersten Tiefe und orthogonal dazu Nuten (29) einer zweiten abweichenden Tiefe von einer Oberfläche des Saugtisches (7) zum Führen der Schieber (26, 27) aufweist und
**dass** den Saugöffnungen (25) im Bereich eines minimal von der Maschine zu verarbeitenden Formates keine Schieber (26, 27) zugeordnet sind.

2. Maschine nach Anspruch 1, wobei die Schieber (26, 27) gleichbeabstandete und/oder im Abstand der Saugöffnungen (25) angeordnete Durchbrüche aufweisen.

3. Maschine nach Anspruch 1 oder 2, wobei die Saugöffnungen (25) kreisrund und/oder mit gleichem Durchmesser ausgeführt sind und/oder wobei Durchbrüche eines, mehrerer oder aller Schieber (26, 27) kreisrund und/oder mit gleichem Durchmesser ausgeführt sind.

4. Maschine nach Anspruch 1, 2 oder 3, wobei ein jeweiliger Schieber (26, 27) bei Verlagerung gegenüber einer Oberfläche des Saugtisches (7) alle Saugöffnungen (25) einer Reihe oder einer Zeile gleichzeitig vollständig öffnet oder schließt.

5. Maschine nach Anspruch 1, 2, 3 oder 4, wobei Schieber (26) zum Öffnen und Schließen von Reihen von Saugöffnungen (25) parallel zueinander verlagerbar gelagert sind und/oder wobei Schieber (27) zum Öffnen und Schließen von Zeilen von Saugöffnungen (25) parallel zueinander verlagerbar gelagert sind.

6. Maschine nach Anspruch 1, 2, 3, 4 oder 5, wobei die Schieber (26, 27) einer das Substrat tragenden Oberfläche des Saugtisches (7) zugeordnet und/oder parallel zur Oberfläche des Saugtisches (7) angeordnet sind.

7. Maschine nach Anspruch 1, 2, 3, 4, 5 oder 6, wobei einem, mehreren oder jedem Schieber (26, 27) ein separat ansteuerbarer Aktor zugeordnet ist.

8. Maschine nach Anspruch 1, 2, 3, 4, 5, 6 oder 7, wobei ein Aktor zur Verlagerung eines oder mehrerer Schieber (26, 27) als Pneumatikzylinder insbesondere mit einen Hub von zumindest annähernd 10 mm ausgebildet ist.

9. Maschine nach Anspruch 1, 2, 3, 4, 5, 6, 7 oder 8, wobei der Saugtisch (7) Nuten (28) zum Führen der Schieber (26) zum Öffnen und Schließen der in einer Vorschubrichtung (T) in Reihen angeordneten Saugöffnungen (25) und/oder Nuten (29) zum Führen der Schieber (27) zum Öffnen und Schließen der quer zu einer Vorschubrichtung (T) in Zeilen angeordneten Saugöffnungen (25) aufweist.

10. Maschine nach Anspruch 1, 2, 3, 4, 5, 6, 7, 8 oder 9, wobei die Schieber (26, 27) von einer oder einer jeweiligen Feder (30) in einer Stellung gehalten werden, in der sich Durchbrüche der Schieber (26, 27) mit den Saugöffnungen (25) überdecken.

11. Maschine nach Anspruch 1, 2, 3, 4, 5, 6, 7, 8, 9 oder 10, wobei eine Fördereinrichtung (6) am Saugtisch (7) angreifende Zugmittel zur Verlagerung oder horizontalen Verlagerung des Saugtisches (7) aufweist.

12. Maschine nach Anspruch 1, 2, 3, 4, 5, 6, 7, 8, 9, 10 oder 11, wobei die Maschine ein Gestell (5) mit parallel zueinander und vertikal angeordneten Gestellwänden aufweist und der Saugtisch (7) im Bereich der oberen Kanten der Gestellwände angeordnet, gelagert und/oder geführt ist.

13. Maschine nach Anspruch 1, 2, 3, 4, 5, 6, 7, 8, 9, 10, 11 oder 12, wobei der Saugtisch (7) mit fixiertem tafelförmigen Substrat in einer Vorschubrichtung (T) oder bidirektional in und entgegen einer Vorschubrichtung (T) verlagerbar ist und/oder wobei der Saugtisch (7) an einer Einrichtung (1, 2, 3, 4) zum Bedrucken und/oder Lackieren vorbei bewegbar ist.

14. Maschine nach Anspruch 1, 2, 3, 4, 5, 6, 7, 8, 9, 10, 11, 12 oder 13, wobei Sensoren (20, 22, 24) vorgesehen sind, mit denen verschiedene Positionen (17, 18) des Saugtisches (7) und/oder des tafelförmigen Substrates überwachbar sind.

15. Maschine nach Anspruch 1, 2, 3, 4, 5, 6, 7, 8, 9, 10, 11, 12, 13 oder 14, wobei die den Reihen von Saugöffnungen (25) zugeordneten Schieber (26) und die den Zeilen von Saugöffnungen (25) zugeordneten Schieber (27) bei Verlagerung aufeinander gleiten.

## Claims

1. Machine for processing tabular substrates, comprising a movable vacuum table (7),
wherein the vacuum table (7) has suction openings (25) which are arranged in rows and columns and are connected to a vacuum generator,
wherein a plurality of rows of suction openings (25) are in each case assigned sliders (26) for opening and closing the suction openings (25), and a plurality of columns of suction openings (25) are in each case assigned sliders (27) for opening and closing the suction openings (25),
**characterized**
**in that** the vacuum table (7) has grooves (28) of a first depth and, orthogonal thereto, grooves (29) of a second, different depth from a surface of the vacuum table (7) for guiding the sliders (26, 27), and
**in that** no sliders (26, 27) are assigned to the suction openings (25) in the region of a minimum format to be processed by the machine.

2. Machine according to claim 1, wherein the sliders (26, 27) have apertures which are arranged at equal spacings and/or at the same spacing as the suction openings (25).

3. Machine according to claim 1 or 2, wherein the suction openings (25) are circular and/or are of equal diameter, and/or wherein apertures in one, several or all sliders (26, 27) are circular and/or are of equal diameter.

4. Machine according to claim 1, 2 or 3, wherein a respective slider (26, 27), when moved relative to a surface of the vacuum table (7), fully opens or closes all the suction openings (25) in one row or column simultaneously.

5. Machine according to claim 1, 2, 3 or 4, wherein sliders (26) for opening and closing rows of suction openings (25) are mounted so as to be movable in parallel with each other, and/or wherein sliders (27) for opening and closing columns of suction openings (25) are mounted so as to be movable in parallel with each other.

6. Machine according to claim 1, 2, 3, 4 or 5, wherein the sliders (26, 27) are assigned to a substrate-bearing surface of the vacuum table (7) and/or are arranged parallel to the surface of the vacuum table (7).

7. Machine according to claim 1, 2, 3, 4, 5 or 6, wherein a separately controllable actuator is assigned to one, several or every slider (26, 27).

8. Machine according to claim 1, 2, 3, 4, 5, 6 or 7, wherein an actuator for moving one or more sliders (26, 27) is designed as a pneumatic cylinder, in particular with a stroke of at least approximately 10 mm.

9. Machine according to claim 1, 2, 3, 4, 5, 6, 7 or 8, wherein the vacuum table (7) has grooves (28) for guiding the sliders (26) for opening and closing the suction openings (25) arranged in rows in a feed direction (T) and/or grooves (29) for guiding the sliders (27) for opening and closing the suction openings (25) arranged in columns transverse to a feed direction (T) .

10. Machine according to claim 1, 2, 3, 4, 5, 6, 7, 8 or 9, wherein the sliders (26, 27) are held, by means of a spring or a respective spring (30), in a position in which apertures of the sliders (26, 27) overlap with the suction openings (25).

11. Machine according to claim 1, 2, 3, 4, 5, 6, 7, 8, 9 or 10, wherein a conveyor device (6) comprises traction means which act on the vacuum table (7) for moving or horizontally moving the vacuum table (7).

12. Machine according to claim 1, 2, 3, 4, 5, 6, 7, 8, 9, 10 or 11, wherein the machine comprises a frame (5) with frame walls arranged vertically and parallel to each other, and the vacuum table (7) is arranged, mounted and/or guided in the region of the upper edges of the frame walls.

13. Machine according to claim 1, 2, 3, 4, 5, 6, 7, 8, 9, 10, 11 or 12, wherein the vacuum table (7) with a tabular substrate fixed thereon is movable in a feed direction (T) or bidirectionally in and counter to a feed direction (T), and/or wherein the vacuum table (7) can be moved past a device (1, 2, 3, 4) for applying a print and/or a coating.

14. Machine according to claim 1, 2, 3, 4, 5, 6, 7, 8, 9, 10, 11, 12 or 13, wherein sensors (20, 22, 24) are provided, by which different positions (17, 18) of the vacuum table (7) and/or of the tabular substrate can be monitored.

15. Machine according to claim 1, 2, 3, 4, 5, 6, 7, 8, 9, 10, 11, 12, 13 or 14, wherein the sliders (26) assigned to the rows of suction openings (25) and the sliders (27) assigned to the columns of suction openings (25) slide one on top of the other when moved.

## Revendications

1. Machine de traitement d'un substrat tabulaire avec une table aspirante (7) déplaçable,
dans laquelle la table aspirante (7) présente des ouvertures d'aspiration (25) agencées en rangées et en lignes et reliées à un générateur de dépression,
dans laquelle des coulisseaux (26) pour ouvrir et fermer les ouvertures d'aspiration (25) sont respectivement attribués à plusieurs rangées d'ouvertures d'aspiration (25) et des coulisseaux (27) pour ouvrir et fermer les ouvertures d'aspiration (25) sont respectivement attribués à plusieurs lignes d'ouvertures d'aspiration (25),
**caractérisée en ce que**
la table aspirante (7) présente des rainures (28) d'une première profondeur et perpendiculairement à celles-ci des rainures (29) d'une seconde profondeur divergente d'une surface de la table aspirante (7) pour guider les coulisseaux (26, 27) et
**en ce qu'**aucun coulisseau (26, 27) n'est attribué aux ouvertures d'aspiration (25) dans la zone d'un format à traiter au minimum par la machine.

2. Machine selon la revendication 1, dans laquelle les coulisseaux (26, 27) présentent des percées équidistantes et/ou agencées à distance des ouvertures d'aspiration (25).

3. Machine selon la revendication 1 ou 2, dans laquelle les ouvertures d'aspiration (25) sont réalisées de façon circulaire et/ou avec un même diamètre et/ou dans laquelle des percées de un, plusieurs ou tous les coulisseau(x) (26, 27) sont réalisées de façon circulaire et/ou avec un même diamètre.

4. Machine selon la revendication 1, 2 ou 3, dans laquelle un coulisseau (26, 27) respectif ouvre ou ferme complètement et simultanément toutes les ouvertures d'aspiration (25) d'une rangée ou d'une ligne lors d'un déplacement par rapport à une surface de la table aspirante (7).

5. Machine selon la revendication 1, 2, 3 ou 4, dans laquelle des coulisseaux (26) pour ouvrir et fermer des rangées d'ouvertures d'aspiration (25) sont montées de façon déplaçable parallèlement les unes aux autres et/ou dans laquelle des coulisseaux (27) pour ouvrir et fermer des lignes d'ouvertures d'aspiration (25) sont montées de façon déplaçable parallèlement les unes aux autres.

6. Machine selon la revendication 1, 2, 3, 4 ou 5, dans laquelle les coulisseaux (26, 27) sont attribués à la surface, de la table aspirante (7), portant le substrat et/ou agencés parallèlement à la surface de la table aspirante (7).

7. Machine selon la revendication 1, 2, 3, 4, 5 ou 6, dans laquelle un actionneur pilotable séparément est attribué à un, plusieurs ou chaque coulisseau(x) (26, 27).

8. Machine selon la revendication 1, 2, 3, 4, 5, 6 ou 7, dans laquelle pour le déplacement d'un ou plusieurs coulisseau (x) (26, 27), un actionneur est conçu en tant que cylindre pneumatique en particulier avec une course d'au moins approximativement 10 mm.

9. Machine selon la revendication 1, 2, 3, 4, 5, 6, 7 ou 8, dans laquelle la table aspirante (7) présente des rainures (28) afin de guider les coulisseaux (26) pour ouvrir et fermer les ouvertures d'aspiration (25) agencées en rangée dans une direction d'avancement (T) et/ou des rainures (29) afin de guider les coulisseaux (27) pour ouvrir et fermer les ouvertures d'aspiration (25) agencées en ligne transversalement à une direction d'avancement (T).

10. Machine selon la revendication 1, 2, 3, 4, 5, 6, 7, 8 ou 9, dans laquelle les coulisseaux (26, 27) sont maintenus dans une position par un ou un respectif ressort (30), dans laquelle position des percées des coulisseaux (26, 27) se recouvrent avec les ouvertures d'aspiration (25).

11. Machine selon la revendication 1, 2, 3, 4, 5, 6, 7, 8, 9 ou 10, dans laquelle un équipement d'acheminement (6) au niveau de la table aspirante (7) présente des moyens de traction venant en prise pour le déplacement ou le déplacement horizontal de la table aspirante (7).

12. Machine selon la revendication 1, 2, 3, 4, 5, 6, 7, 8, 9, 10 ou 11, dans laquelle la machine présente un châssis (5) avec des parois de châssis agencées parallèlement les unes aux autres et à la verticale, et la table aspirante (7) est agencée, montée et/ou guidée dans la zone des bords supérieurs des parois de châssis.

13. Machine selon la revendication 1, 2, 3, 4, 5, 6, 7, 8, 9, 10, 11 ou 12, dans laquelle la table aspirante (7) est déplaçable avec un substrat tabulaire fixé dans une direction d'avancement (T) ou de façon bidirectionnelle dans et à l'encontre d'une direction d'avancement (T) et/ou dans laquelle la table aspirante (7) est déplaçable en passant devant un équipement (1, 2, 3, 4) pour imprimer et/ou vernir.

14. Machine selon la revendication 1, 2, 3, 4, 5, 6, 7, 8, 9, 10, 11, 12 ou 13, dans laquelle sont prévus des capteurs (20, 22, 24) avec lesquels différentes positions (17, 18) de la table aspirante (7) et/ou du substrat tabulaire peuvent être surveillées.

15. Machine selon la revendication 1, 2, 3, 4, 5, 6, 7, 8, 9, 10, 11, 12, 13 ou 14, dans laquelle les coulisseaux (26) attribués aux rangées d'ouvertures d'aspiration (25) et les coulisseaux (27) attribués aux lignes d'ouvertures d'aspiration (25) glissent les uns sur les autres lors d'un déplacement.
